# EUROPÄISCHE PATENTSCHRIFT

(11) **EP 0 615 795 B1**
(45) Veröffentlichungstag und Bekanntmachung des Hinweises auf die Patenterteilung: **26.03.1997**
(21) Anmeldenummer: 94810016.9
(22) Anmeldetag: 14.01.1994
(51) Int. Cl.: B21C 31/00

(54) **Temperaturregelung einer Strangpresse**
Temperature control of an extrusion press
Régulation de la température d'une presse d'extrusion

(30) Priorität: 24.02.1993 CH 561/93
(43) Veröffentlichungstag der Anmeldung: 21.09.1994
(73) Patentinhaber: Alusuisse Technology & Management AG, 8212 Neuhausen am Rheinfall (CH); MANNESMANN Aktiengesellschaft, 40213 Düsseldorf (DE)
(72) Erfinder: Pandit, Madhukar, D-67663 Kaiserslautern (DE); Buchheit, Karlheinz, D-66440 Blieskastel (DE)

(56) Entgegenhaltungen:
- DE-A- 1 402 787
- DE-A- 2 260 218
- DE-A- 3 404 054
- GB-A- 1 431 884
- US-A- 3 670 542
- PATENT ABSTRACTS OF JAPAN vol. 13, no. 519 (M-895) (3867) 20. November 1989 & JP-A-01 210 119 (SUMITOMO METAL IND LTD) 23. August 1989

## Beschreibung

Vorliegende Erfindung betrifft ein Verfahren für die Regelung von Strangpressen und die Verwendung des Verfahrens zur Herstellung von Strangpressprofilen.

Das Strangpressen ist ein bekanntes und vielseitig verwendbares Verfahren zum Herstellen von Profilen mittels Extrudieren von Werkstoffen, wie beispielsweise Metall, Glas oder Kunststoff durch eine Matrize, wobei die Matrizenöffnung einen beinahe beliebigen Querschnitt von kreisrund bis hin zu verwinkelten Mustern mit einem oder mehreren Hohlräumen aufweisen kann.

Eine Strangpressvorrichtung enthält im wesentlichen einen Aufnehmer mit einer zylinderförmigen Ausnehmung beliebigen Querschnittes, der das Pressgut, üblicherweise in Form eines zylinderförmigen Blockes, sowie einen mit einer Pressscheibe versehenen Stempel aufnehmen kann, wobei an der einen Öffnung der zylinderförmigen Ausnehmung des Aufnehmers eine Matrize angebracht werden kann.

Bei der Herstellung von Strangpressprofilen wird das Pressgut in die zylinderförmige Ausnehmung des Aufnehmers geführt und unter Anwendung eines über die Pressscheibe vermittelten hohen axialen Druckes an die Matrize gedrückt, so dass sich das Pressgut unter den gegebenen Temperaturen plastisch verformen kann und somit durch die Matrizenöffnung extrudiert wird.

Beim Strangpressen von kristallinen oder glasartigen Werkstoffen entspricht der Querschnitt der entstehenden Strangpressprofile im wesentlichen dem Querschnitt der Matrizenöffnung. Dies gilt jedoch nicht für das Strangpressen von Polymeren mit strukturviskosen (Abnahme der Viskosität mit zunehmender mechanischer Beanspruchung), entropie-elastischen (Strangaufweitung) und viskoelastischen (zeitabhängige Kopplung der Viskosität und Elastizität) Eigenschaften.

Die plastische Verformbarkeit des Pressgutes und damit die durch die Matrize extrudierte Pressgutmenge pro Zeiteinheit hängt neben der Materialzusammensetzung des Pressgutes und des angewendeten Druckes vorwiegend von der Prozesstemperatur ab. Um bei diesem Warmumformprozess eine möglichst hohe Ausstossgeschwindigkeit zu erreichen, wird die Strangaustrittstemperatur möglichst hoch gehalten. Die maximal zulässige Strangaustrittstemperatur liegt einerseits unterhalb der Schmelztemperatur des Pressgutes und ist andererseits durch die Bedingung gegeben, dass sich der aus der Matrizenöffnung austretende Strang im heissen Zustand unter seinem Eigengewicht nicht verformen darf. Des weiteren hat die Strangaustrittstemperatur einen erheblichen Einfluss auf die stofflichen Eigenschaften der Strangpressprofile und damit auf die Produktequalität (Homogenität, mechanische Spannungen usw.). Deshalb besteht auch aus Gründen der Qualitätssicherung ein erhebliches Interesse, die Strangaustrittstemperatur definiert vorzugeben und während dem Prozess konstant zu halten. Ein solches Verfahren mit einer vordefinierten und konstant gehaltenen Strangaustrittstemperatur wird als isothermes Strangpressen bezeichnet.

Die Bilanz des Energie-Haushaltes ergibt sich aus der Differenz aller zugeführten Energie (mechanische Arbeit und Wärme) und der abgeführten Energie (plastische Verformung, Wärmeleitung). Dabei bezieht sich der für den Warmumformprozess wesentliche Energie-Haushalt auf den Teil des Pressgutblockes, der plastisch verformt wird. Die resultierende Temperatur der Profile beim Austritt aus der Matrize kann beispielsweise durch die Vorheiztemperatur der Pressgutblöcke oder Barren und die Prozessgeschwindigkeit gezielt beeinflusst werden.

Die praktische Realisierung des isothermen Strangpressens bedingt jedoch die vollständige Kenntnis und Beherrschung aller Prozessparameter und insbesondere sämtlicher thermischer Prozessgrössen, weswegen dieses Verfahren mit erheblichen, technologisch unzureichend gelösten Problemen verbunden ist. Solche Probleme können durch Anwendung bekannter Methoden der Regelungstechnik wie beispielsweise das simulierte bzw. geregelte isotherme Strangpressen verhindert werden.

Beim simulierten Strangpressen wird die Strangaustrittstemperatur mittels einem Simulationsmodell vorausberechnet, wobei die Pressgeschwindigkeit der regelungstechnisch relevante Prozessparameter darstellt. Der Strangpressprozess stellt jedoch ein kompliziertes thermomechanisches System mit vielen nicht leicht kontrollierbaren Parametern dar, so dass der Gesamtprozess des Strangpressens analytisch nicht vollständig und mit numerischen Methoden nur ungenau beschrieben werden kann. Deshalb eignet sich dieses Verfahren für die Regelung einer Strangpresse nicht.

Beim geregelten Strangpressen wird das Herstellen und Aufrechterhalten der als Regelgrösse bezeichneten Strangaustrittstemperatur mittels einem geschlossenen Regelkreis erreicht, der durch permanenten Vergleich von Soll- und Ist-Wert der Regelgrösse, die zur Korrektur notwendige Pressgeschwindigkeit als Stellgrösse berechnet. Zur Messung der Strangaustrittstemperatur werden dabei üblicherweise Strahlungspyrometer eingesetzt.

Die pyrometrische Temperaturmessung geschieht dabei unter Ausnutzung der Planck'schen Strahlungsgesetze, die jedoch nur für ideale schwarze Körper gelten. Kennt man die Gesamtenergie der ausgesandten Strahlung, so kann aus der Messung der Energie eines gewissen Spektralbereichs unter Zuhilfenahme der Planck'schen Strahlungsgesetze die Temperatur berechnet werden, die der Körper hätte, wenn er ein schwarzer Körper wäre. Da die meisten Körper nicht ideal schwarz sind, ist die wahre Temperatur höher als die auf diese Weise errechnete. Um die Temperatur eines realen Körpers zu bestimmen, muss die Emissivität, d.h. das Strahlungsvermögen des betrachteten Körpers, bekannt sein. Die Emissivität eines opaken Körpers wird durch den Quotienten der emittierten Strahlung des Körpers und der Strahlung eines schwarzen Körpers mit derselben Temperatur definiert. Die Emissivität kann physikalisch durch einen auf die Planck'schen Strahlungsgesetze multplikativ wirkenden Emissionsgrad ε beschrieben werden. Ein idealer schwarzer Körper hat den Emissionsgrad ε gleich eins.

Die kontaktlose, pyrometrische Temperaturmessung führt jedoch an Materialien mit kleinem und/oder wellenlängenabhängigem Emissionsgrad (ε<0,1) und/oder veränderlichen Oberflächencharakteristiken, wie beispielsweise an Materialien aus Aluminium oder Aluminiumlegierungen oft zu einer ungenauen Temperaturbestimmung. Deshalb eignet sich das geregelte Strangpressen für solche Materialien nicht.

In der DE-OS 34 04 054 wird eine Strasse zum isothermen Pressen beschrieben, deren Steuersystem innerhalb eines Loses stets die gleiche Pressgeschwindigkeitskurve v(t) gemäss der Beziehung${\text{v(t) = v}}_{\text{1}} {\text{+ (v}}_{\text{0}} {\text{-v}}_{\text{1}} \text{) exp (-At)}$ vorgibt, so dass das isotherme Pressverfahren innerhalb eines Loses ohne Rückkopplung zum tatsächlich gemessenen Temperaturverlauf geschieht. Dabei bedeuten v₀ und v₁ die Anfangspressgeschwindigkeit bzw. die Pressgeschwindigkeit in der stationären Stufe des Pressvorganges und A ein Parameter, der von den mechanischen Eigenschaften des Pressgutes (Rohling), wie beispielsweise der Streckgrenze, abhängt und zu Beginn des Loses aus gemessenen metallurgischen Werten bestimmt wird. Für die Berechnung von v₀ und v₁ wird ein stark vereinfachtes Modell der Strangpresse gemäss der Beziehung${\text{θ(t) = θ}}_{\text{1}} {\text{- (θ}}_{\text{1}} {\text{-θ}}_{\text{2}} \text{) exp (-Bt)}$ zugrunde gelegt, wobei θ(t) die zeitabhängige Strangaustrittstemperatur, θ₁ die Temperatur des Pressteils in der stationären Stufe des Pressvorganges, θ₂ die Temperatur des Rohlings und B ein Parameter, der von den mechanischen Eigenschaften des Rohlings abhängt, bedeuten.

Ein Nachteil des in der DE-OS 34 04 054 beschriebenen Steuerungsverfahrens besteht in der fest vorgeschriebenen Struktur der Steuerfunktion, die sich aus einer Exponentialstruktur und einer konstanten Funktion zusammensetzt. Eine derartige Kurvenform ist zum Erzielen einer konstanten Profilaustrittstemperatur oft nicht geeignet. Zudem können Veränderungen des thermischen Haushaltes der Strangpresse, wie beispielsweise Veränderungen der Rezipiententemperatur, der Werkzeugtemperatur oder der Barrentemperatur, innerhalb eines Loses mit diesem Verfahren nicht berücksichtigt werden. Das durch die Beziehung von θ(t) definierte Modell der Strangpresse setzt sich aus einem Gleichantrieb und einer Exponentialfunktion zusammen und gibt den komplexen Wärmehaushalt einer Strangpresse nur stark vereinfacht wieder.

Aufgabe vorliegender Erfindung ist es, ein Verfahren zu schaffen, das obige Nachteile überwindet und die präzise Steuerung einer Strangpresse zur Erreichung eines maximalen Durchsatzes bei gleichzeitig optimaler Qualität der Strangpressprofile erlaubt.

Erfindungsgemäss wird dies dadurch erreicht, dass die Pressgeschwindigkeit v(t) von Strangpressen derart geregelt wird, dass die Strangaustrittstemperatur θa(t) möglichst konstant und gleich einem vorgegebenen Sollwertverlauf θa_{w}(t) ist und
a) die Temperaturregelung zyklisch erfolgt;
b) der zeitliche Verlauf der Pressgeschwindigkeit v_{K}(t) und der Strangaustrittstemperatur θa_{K}(t) während jedem Zyklus k erfasst wird;
c) die Abhängigkeit der Strangaustrittstemperatur θa_{K}(t) von der Pressgeschwindigkeit v_{K}(t) während des ganzen Zyklus k bestimmt wird;
d) mit Hilfe dieser Abhängigkeit und dem zeitlichen Verlauf von v_{K}(t) der Verlauf der Pressgeschwindigkeit v_{K+1}(t) für den nächsten Zyklus k+1 derart bestimmt wird, dass der Regelfehler${\text{e}}_{\text{k+1}} {\text{(t) = θa}}_{\text{w}} {\text{(t) - θa}}_{\text{k+1}} \text{(t)}$ und der Stellaufwand${\text{dv}}_{\text{k+1}} {\text{(t) = v}}_{\text{k+1}} {\text{(t) - v}}_{\text{k}} \text{(t)}$ möglichst gering werden, wobei der Sollwertverlauf θa_{w}(t) für jeden Zyklus k definiert werden kann;
e) Stellgrössenbeschränkungen v_{min,k} < vₖ(t) ≤ v_{max,k} berücksichtigt werden können;
f) die Pressgeschwindigkeit vₖ₊₁(t) vor Beginn des Presszyklus k+1 berechnet wird;
g) vₖ₊₁(t) während dem Presszyklus k+1 nicht verändert wird;
h) nach Beendigung des Presszyklus k+1 die Verfahrensschritte b) - g) in rekursiver Weise für jeden weiteren Presszyklus wiederholt werden bis der Pressvorgang beendet ist.

Mit dem erfindungsgemässen Verfahren wird ein Verfahren beschrieben, welches eine beliebige Form der Steuerfunktion zulässt. Um auf Veränderungen des thermischen Haushaltes der Strangpresse reagieren zu können, wird die Steuerkurve nach jedem Barren, d.h. nach jedem Zyklus, korrigiert.

Die Korrektur der Steuerkurve erfolgt erfindungsgemäss auf der Basis eines linearischen Modells für den momentanen Arbeitspunkt der Strangpresse. Die Parameter des linearisierten Modells werden nach jedem Barren neu bestimmt.

Das erfindungsgemässe Verfahren ist somit in der Lage, Modellfehler durch die ständige Korrektur der Steuerkurve zu kompensieren und erlaubt auch eine korrektive Reaktion auf Veränderungen des thermischen Haushaltes der Strangpresse.

Die zyklische Regelung mit Adaption gemäss dem erfindungsgemässen Verfahren kann sich auf alle Betriebsfälle einer Strangpresse einstellen und führt damit zu einer deutlichen Steigerung der mittleren Pressgeschwindigkeit.

Das erfindungsgemässe Verfahren unterscheidet sich von den bekannten Festwertregelungen dadurch, dass nicht wie bei einem geschlossenen Regelkreis nur der lokale Arbeitspunkt, sondern stets der gesamte Zyklus optimiert wird. Wegen der Zyklizität, d.h. der repetitiven Natur des Regelprozesses, wird die Erfahrung aus einem Zyklus k für die Generierung der Pressgeschwindigkeitskurve k+1 verwendet, womit eine Rückkopplung von einem auf den anderen Zyklus vorhanden ist. Damit ist dieses Regelverfahren weniger störanfällig auf die pyrometrische Messung der Strangaustrittstemperatur und eignet sich bevorzugt für die Temperaturregelung von Strangpressen zur Herstellung von Strangpressprofilen mit kleinem und/oder wellenlängenabhängigem Emissionsgrad (ε<0,1) und/oder veränderlichen Oberflächencharakteristiken und somit insbesondere für die Herstellung von Strangpressprofilen aus Aluminium oder Aluminiumlegierungen.

Beim Strangpressen von Aluminium oder dessen Legierungen wird das Pressgut in einem Ofen auf eine Temperatur von 400 bis 500 °C aufgeheizt und anschliessend in einen Aufnehmer oder Rezipienten geladen. Dieser ist einseitig von einer Matrize verschlossen, deren Öffnung oder Durchbruch dem Querschnitt des entstehenden Profilstranges entspricht. Von der der Matrize gegenüberliegenden Seite des Pressgutes wird mit einem Stempel unter Einwirkung eines hohen Druckes von mehr als 10 MN (Mega Newton) der Pressgutblock bis auf einen kleinen Rest durch die Matrize gedrückt. Nach Beendigung eines Zyklus wird ein neuer Block in den Rezipienten geladen und der Prozessvorgang kann wiederholt werden.

Zur Verdeutlichung des Strangpressprozesses zeigt Figur 1 die für den Pressbetrieb wesentlichen Komponenten einer Strangpresse sowie die während dem Prozess auftretenden Wärmeflüsse.

Unter regelungstechnischen Gesichtspunkten gilt für eine Strangpresse mit einem Strahlungspyrometer als Messgerät für die Regelgrösse folgendes Systemverhalten:
- Die Sollwertkurve der Strangaustrittstemperatur θa_{w}(t) ist vor Beginn eines Zyklus bekannt.
- Die Dauer eines Zyklus T_{Zyk} hat stets die gleiche Grössenordnung, wobei die Zyklusdauer T_{Zyk} je nach Maschinentyp, Werkzeug und Legierung zwischen 60 bis 1000 s variieren kann. Bei der Verwendung derselben Maschine, desselben Werkzeugs und derselben Legierung ist die Systemänderung während eines Zyklus jedoch im wesentlichen auf +/- 20 % beschränkt.
- Das thermische Systemverhalten ist nur langsam zeitveränderlich und wird im wesentlichen durch den Rezipienten bestimmt, dessen thermische Zeitkonstante typischerweise zwischen 3 und 5 Stunden beträgt.
- Der Prozess ist nicht linear und mit analytischen Methoden kaum beschreibbar.
- Das Prozessverhalten ist determiniert, d.h. relevante Prozessparameter wie beispielsweise die Rezipienten-, Werkzeug- oder Blocktemperatur oder die geometrischen Abmessungen des Rezipienten bzw. Werkzeuges ändern sich nicht willkürlich; somit unterliegt der Prozess keinen stochastischen Parameterschwankungen und ist stets reproduzierbar.
- Jeder Zyklus hat denselben Anfangszustand.
- Die hier betrachtete Stellgrösse des Prozesses (Pressgeschwindigkeit) ist betragsmässig begrenzt und nicht beliebig schnell veränderbar.
- Die Erfassung der Regelgrösse (Strangaustrittstemperatur θa) ist mit erheblichen Fehlern, Messstörungen und mit einer Totzeit (verzögerte Reaktion) behaftet, weswegen eine offline-Verarbeitung der Messsignale vorteilhaft ist. Im Gegensatz zu einer online-Verarbeitung der Messwerte, bei der die Auswertung der gemessenen Grössen während dem Pressvorgang vorgenommen wird, geschieht die Verarbeitung der Messgrössen beim offline-Verfahren in der Nebenzeit zwischen zwei Presszyklen.

Die Struktur des erfindungsgemässen Verfahrens wird durch das in Figur 2 dargestellte Wirkungsschaltbild verdeutlicht, welches eine zyklische Regeleinrichtung darstellt, die das Herstellen und Aufrechterhalten einer möglichst konstanten und einem vorgegebenen Sollwertverlauf θa_{w}(t) entsprechenden Strangaustrittstemperatur θa(t) ermöglicht. Die Regeleinrichtung ist dabei der beeinflussende Teil und die Regelstrecke der beeinflusste Teil des Regelkreises. Nach Ablauf eines Presszyklus wird aus dem Verlauf der Pressgeschwindigkeit vₖ(t) und der Austrittstemperatur θaₖ(t) die Stellgrösse berechnet. Dies geschieht durch Identifikation oder Berechnung einer Sprungantwort hₖ(t) der Regelstrecke, wobei 0≤t≤T_{Zyk}.

Unter Identifikation wird allgemein die Berechnung bzw. Abschätzung von Parametern eines vorgegebenen Gleichungssystems verstanden wie dies beispielsweise für die Bestimmung der Koeffizienten von Differentialgleichungen oder zur Berechnung von Stützstellen der nachfolgend vorgeschlagenen Sprungantwort benützt wird. In einem Optimierungsverfahren wird dann aus der Sprungantwort hₖ(t) und dem Regelfehler eₖ(t) eine Korrekturkurve oder Korrekturtrajektorie dvₖ₊₁ berechnet und zur Bahnkurve vₖ(t) hinzuaddiert. Die so entstehende Kurve vₖ₊₁(t) wird in einem Speicher abgelegt, aus dem sie während dem nächsten Zyklus abgerufen werden kann.

Das erfindungsgemässe Verfahren erleichtert die Unterdrückung von Messstörungen, da im Gegensatz zu den bekannten Regelungen leistungsfähige, nichtkausale Filter eingesetzt werden können. Dabei ist der Ausgangswert y(t₀) eines nichtkausalen Filters zu einem Zeitpunkt t₀ nicht nur - wie bei einem kausalen Filter - von Eingangswerten x(t₀-Δt) mit Δt>0, sondern auch von Eingangswerten x(t₀+Δt) abhängig. Damit führt das erfindungsgemässe Verfahren trotz schwierigen Randbedingungen zu einem sicheren und bezüglich der Messwerte robusten Regelsystem.

Aufgrund der thermischen Trägheit der Strangpresse sind die Systemveränderungen, wie beispielsweise die Werkzeug-, Rezipienten-, Block- oder Stempeltemperatur aufeinanderfolgender Zyklen vernachlässigbar klein, wodurch die zyklische Regelung solchen Veränderungen schnell genug folgen kann, so dass ein optimaler Prozessverlauf gewährleistet ist. Zudem trägt die Identifikation der Regelstrecke zur Erhöhung der Konvergenzgeschwindigkeit bei, so dass bereits nach wenigen Zyklen der stationäre Presszustand erreicht wird.

Die Erfassung und Verarbeitung der Messgrössen geschieht üblicherweise mittels Datenerfassungsgeräten mit beschränkter Rechenkapazität, wie beispielsweise Mikrorechnern. Um den Rechenaufwand für die zyklische Regelung zu beschränken, werden deshalb die Zeitfunktionen (Strangaustrittstemperatur, Pressgeschwindigkeit) diskret abgetastet.

Eine Möglichkeit, das erfindungsgemässe Verfahren zweckmässig durchzuführen, besteht darin, dass
a) das kontinuierliche Zeitverhalten in diskrete Zeitintervalle T_{A}${\text{t = i*T}}_{\text{A}} \text{, i = 0,1,2...}$ unterteilt wird;
b) finite Zustandsänderungen für die Pressgeschwindigkeit und die Strangaustrittstemperatur verwendet werden;
c) zur Begrenzung des Rechenaufwandes und zur Dämpfung des Regelsystems der Verlauf der Pressgeschwindigkeit nicht zu jedem beliebigen Zeitpunkt veränderbar ist, sondern abschnittweise während einem Zeitintervall j von der Dauer m*T_{A} konstant ist, wobei j=0,1,2,..,n-1,n und m eine natürliche Zahl ist, so dass für jeden Zyklus gilt: i=0,1,2,..,n*m-1;
d) der Pressgeschwindigkeitsverlauf nach Gleichung (4) durch Elementarfunktionen dargestellt wird${\text{v}}_{\text{k}} {\text{(i*T}}_{\text{A}} \text{) =} \text{j=0} \text{n-1} {\text{Δv}}_{\text{k,j}} {\text{* σ((i-j*m)*T}}_{\text{A}} \text{)}$ wobei mit σ(i*T_{A}) die Heaviside oder Einheitssprungfunktion${\text{σ(i*T}}_{\text{A}} \text{) =} \left\{\begin{matrix}\text{1 für i≥0} \\ \text{0 sonst}\end{matrix}\right\}$ und${\text{Δv}}_{\text{k,j}} {\text{= v}}_{\text{k}} {\text{(j*m*T}}_{\text{A}} {\text{) - v}}_{\text{k}} {\text{((j*m-1)*T}}_{\text{A}} \text{)) mit j=0,1,2,..,n-1}$ die Sprunghöhen des Pressgeschwindigkeitsverlaufes für den Zeitpunkt j*m*T_{A} bezeichnen;
e) unter der Voraussetzung von Lineärität und Zeitinvarianz, Annahmen, die in der Umgebung der Arbeitstrajektorien zulässig sind, die Strangaustrittstemperatur nach Gleichung (7) dargestellt wird:${\text{θa}}_{\text{k}} {\text{(i*T}}_{\text{A}} \text{) =} \text{j=0} \text{n-1} {\text{Δv}}_{\text{k,j}} {\text{* h}}_{\text{k}} {\text{((i-j*m)*T}}_{\text{A}} \text{)} \text{,}$ wobei h(i*T_{A}) die Reaktion der Strangpresse auf einen Einheitssprung σ(i*T_{A}) ist;
f) durch Invertierung von Gleichung (7) und nach Messung der Verläufe θaₖ(i*T_{A}) und vₖ(i*T_{A}) die Sprungantwort h(i*T_{A}) identifiziert wird${\text{h}}_{\text{k}} {\text{(i*T}}_{\text{A}} \text{) =} \frac{\text{1}}{{\text{Δv}}_{\text{k,0}}} \text{*} \left[{\text{θa}}_{\text{k}} {\text{(i*T}}_{\text{A}} \text{) -} \text{j=0} \text{l} {\text{Δv}}_{\text{k,j}} {\text{*h}}_{\text{k}} {\text{((i-j*m)*T}}_{\text{A}} \text{)}\right]$ für $\text{l*m ≤ i < (l+1)*m}$, wobei wegen der Kausalität des Systems${\text{h}}_{\text{k}} {\text{(i*T}}_{\text{A}} \text{) = 0 für i<0;}$
g) der Verlauf der Pressgeschwindigkeitskurve vₖ₊₁(i*T_{A}) aus dem rekursiven Regelgesetz (10) gebildet wird:${\text{v}}_{\text{k+1}} {\text{(i*T}}_{\text{A}} {\text{) = v}}_{\text{k}} {\text{(i*T}}_{\text{A}} {\text{) + dv}}_{\text{k+1}} {\text{(i*T}}_{\text{A}} \text{)}$ und${\text{θa}}_{\text{k+1}} {\text{(i*T}}_{\text{A}} {\text{) = θa}}_{\text{k}} {\text{(i*T}}_{\text{A}} {\text{) + dθa}}_{\text{k+1}} {\text{(i*T}}_{\text{A}} \text{)}$ gilt;
h) durch Minimierung der Gütefunktion Q bezüglich der Stellgrössensprünge Δdv_{k+1,j} der optimale Pressgeschwindigkeitsverlauf gefunden wird, wobei λ eine frei wählbare Gewichtung beschreibt und${\text{e}}_{\text{k}} {\text{(i*T}}_{\text{A}} {\text{) = θa}}_{\text{w}} {\text{(i*T}}_{\text{A}} {\text{) - θa}}_{\text{k}} {\text{(i*T}}_{\text{A}} \text{)}$ der gemessene Regelfehler aus dem gerade vergangenen Zyklus k und${\text{dθa}}_{\text{k+1}} {\text{(i*T}}_{\text{A}} \text{) =} \text{j=0} \text{n} {\text{Δdv}}_{\text{k+1,j}} {\text{*h}}_{\text{k}} {\text{((i-j*m)*T}}_{\text{A}} \text{)}$ die durch Einwirkung von Δdv_{k+1,j} vorausberechnete Änderung des Temperaturverlaufes dθaₖ₊₁(i*T_{A}) ist;
   und
i) Stellgrössenbeschränkungen von der Form$\begin{matrix}\begin{matrix}\begin{matrix}\text{r=0} \text{j} {\text{Δv}}_{\text{k,r}} {\text{≤ v}}_{\text{max,j}} \text{j=0,1,2,..,n-1}\end{matrix} \\ \begin{matrix}\text{r=0} \text{j} {\text{Δv}}_{\text{k,r}} {\text{≤ v}}_{\text{min,j}} \text{j=0,1,2,..,n-1}\end{matrix}\end{matrix}\end{matrix}$ berücksichtigt werden können.

Eine schematische Darstellung des Pressgeschwindigkeitsverlaufes eines Presszyklus k findet sich in Figur 3. Der Zähler i stellt dabei den Index der diskreten Zeitintervalle T_{A} dar und j den Zählindex für die Stellgröse v(t), welche jeweils während mindestens der Dauer m*T_{A} konstant ist, und die Änderung der Stellgrösse mit ΔVⱼ bezeichnet wird.

Unter der Voraussetzung von Zeitinvarianz gilt für ein System, das auf einen beliebigen Eingangsverlauf einer Systemgrösse x(t) mit einem Ausgangsverlauf y(t) reagiert, der Verlauf der Ausgangsgrösse$\text{y*(t)=y (t+τ) für x*(t)=x(t+τ).}$

Die Zeitinvarianz des hier betrachteten Systems ergibt sich aus der Konstanz der Parameter. Somit kann unter der Voraussetzung von Linearität und Zeitinvarianz in der Umgebung der Arbeitstrajektorien oder Bahnkurve vₖ(t) und θₖ(t), d.h. in der Umgebung$\begin{matrix}\begin{matrix}\begin{matrix}{\text{v}}_{\text{k+1}} {\text{(t) = v}}_{\text{k}} {\text{(t) + dv}}_{\text{k+1}} \text{(t)}\end{matrix} \\ \begin{matrix}{\text{θ}}_{\text{k+1}} {\text{(t) = θ}}_{\text{k}} {\text{(t) + dθ}}_{\text{k+1}} \text{(t),}\end{matrix}\end{matrix}\end{matrix}$ die Strangaustrittstemperatur durch Gleichung (7) dargestellt werden. Dies obwohl das Systemverhalten der Strangpresse im Prinzip nichtlinear ist; für kleine Änderungen der Stellgrösse vₖ(t) jedoch näherungsweise als linear betrachtet werden kann, so dass der Fehler des linearisierten Modells vernachlässigbar gering ist. Das durch Gleichung (7) beschriebene Systemverhalten ergibt durch Invertierung dieser Gleichung, d.h. durch Auflösung von Gleichung (7) nach hₖ(i*T_{A}), das lineare Gleichungssystem (8), womit nach Messung der Verläufe θaₖ(i*T_{A}) und vₖ(i*T_{A}) die Sprungantwort hₖ(i*T_{A}) identifiziert werden kann. Der Wert l in Gleichung (8) kann auch durch (n*m-1) ersetzt werden, da die Summanden für j>l identisch Null sind. Wegen der Kausalität des Systems, d.h. das System reagiert gemäss Gleichung (9) auf eine Änderung der Pressgeschwindigkeit erst nachdem diese Änderung stattgefunden hat, kann der Verlauf der Pressgeschwindigkeitskurve vₖ₊₁(i*T_{A}) bzw. der Strangaustrittstemperatur θaₖ₊₁(i*T_{A}) nach dem rekursiven Regelgesetz (10) bzw. (11) berechnet werden.

Die gesuchte Grösse ist somit der Stellwertverlauf vₖ₊₁(t) für den Presszyklus k+1, wobei der Verlauf vₖ(t) aus dem vorherigen Zyklus bekannt ist, so dass dvₖ₊₁(t) mittels der Gleichungen (4) und (10) gemäss Gleichung (19) dargestellt werden kann.${\text{dv}}_{\text{k+1}} {\text{(i*T}}_{\text{A}} \text{) =} \text{j=0} \text{n-1} {\text{Δdv}}_{\text{k+1,j}} {\text{* σ((i-j*m)*T}}_{\text{A}} \text{)}$

Die gemittelten Veränderungen der Stell- und Regelgrössen werden somit durch die Gütefunktion Q gemäss Gleichung (12) beschrieben, welche entsprechend dem erfindungsgemässen Verfahren minimiert werden soll.

Typische Werte der Parameter für das erfindungsgemässe Verfahren liegen für T_{Zyk} zwischen 60 und 1000 s, für Tₐ zwischen 0,5 und 3 s, für m zwischen 10 und 20 und diejenigen für n zwischen 10 und 15. Der Wert für den Gewichtsfaktor λ liegt typischerweise bei 0,05*m*h((n*m-1)*T_{A}), wobei h((n*m-1)*T_{A}) der stationäre Endwert der Streckensprungantwort bedeutet.

Wenn keine Pressgeschwindigkeitsbeschränkungen gelten, kann die Minimierung der Gütefunktion Q in Gleichung (12) mittels dem Gradienten-, dem konjugierten Gradienten-, dem Quasi-Newton-, dem Newton-Raphson- oder dem Newton-Verfahren durchgeführt werden.

Wenn hingegen Stellgrössenbeschränkungen für die Pressgeschwindigkeit gelten, kann die Minimierung der Gütefunktion Q in Gleichung (12) bevorzugt durch Verwendung des Kuhn-Tucker-Verfahrens durchgeführt werden.

Die Gütefunktion in Gleichung (12) kann in erfindungsgemässem Verfahren auch durch die Betragsgütefunktion (20) ersetzt werden:$\text{Q = λ*} \text{j=0} \text{n-1} {\text{|Δdv}}_{\text{k+1,j}} \text{|} \text{+} \text{i=0} \text{n*m-1} {\text{|e}}_{\text{k}} {\text{(i*T}}_{\text{A}} {\text{) - dθa}}_{\text{k+1}} {\text{(i*T}}_{\text{A}} \text{)|}$ oder durch eine der beiden folgenden gewichteten Gütefunktionen:$\begin{matrix}\begin{matrix}\begin{matrix}\text{Q =} \text{j=0} \text{n-1} {\text{λ}}_{\text{j}} {\text{*(Δdv}}_{\text{k+1,j}} {\text{)}}^{\text{2}} \text{+} \text{i=0} \text{n*m-1} {\text{µ}}_{\text{i}} {\text{*|e}}_{\text{k}} {\text{(i*T}}_{\text{A}} {\text{) - dθa}}_{\text{k+1}} {\text{(i*T}}_{\text{A}} {\text{)|}}^{\text{2}}\end{matrix} \\ \begin{matrix}\text{Q =} \text{j=0} \text{n-1} {\text{λ}}_{\text{j}} {\text{*|Δdv}}_{\text{k+1,j}} \text{|} \text{+} \text{i=0} \text{n*m-1} {\text{µ}}_{\text{i}} {\text{*|e}}_{\text{k}} {\text{(i*T}}_{\text{A}} {\text{) - dθa}}_{\text{k+1}} {\text{(i*T}}_{\text{A}} \text{)|}\end{matrix}\end{matrix}\end{matrix}$ wobei λⱼ bzw. µᵢ Gewichtsfaktoren darstellen, die vorgängig für jedes Zeitintervall j definiert werden müssen.

Der Gewichtsfaktor λ in Gleichung (20) weist typischerweise einen Wert in der Grössenordnung von ${\text{λ ≃ 0,1*m*h((n*m-1)*T}}_{\text{A}} \text{)}$ auf. Die Werte der Gewichtsfaktoren λⱼ und µᵢ in Gleichung (21) betragen typischerweise${\text{µ}}_{\text{i}} \text{≃} \frac{\text{1}}{\text{n*m}} \text{*i}$ bzw. λⱼ ≃ 0,05*µ_{(j*m)}*h((n*m-1)*T_{A}) und diejenigen für Gleichung (22), beispielsweise${\text{µ}}_{\text{i}} \text{≃} \frac{\text{1}}{\text{n*m}} \text{*i}$ bzw. ${\text{λ}}_{\text{j}} {\text{≃ 0,1µ}}_{\text{(j*m)}} {\text{*h((n*m-1)*T}}_{\text{A}} \text{)}$

Die direkte Berechnung der Sprungantwort nach Gleichung (8), kann zur Erreichung besser dämpfender Eigenschaften bei starken Messstörungen, durch ein Fehlerminimierungsverfahren ersetzt werden, wobei
a) eine durch Gleichung (23) definierte Streckenimpulsantwort gₖ (i*T_{A}), d.h. die Reaktion der Strecke auf einen Impuls nach Gleichung (24), eingeführt wird:$\begin{matrix}\begin{matrix}\begin{matrix}{\text{θ}}_{\text{k}} {\text{(i*T}}_{\text{A}} \text{) =} \text{r=0} \text{i} {\text{v}}_{\text{k}} {\text{(r*T}}_{\text{A}} {\text{)*g}}_{\text{k}} {\text{((i-r)*T}}_{\text{A}} \text{)}\end{matrix} \\ \begin{matrix}{\text{δ(i*T}}_{\text{A}} \text{) =} \left\{\begin{matrix}\text{1 für i=0} \\ \text{0 sonst}\end{matrix}\right\}\end{matrix}\end{matrix}\end{matrix}$
b) bei der Identifikation zur Begrenzung der Freiheitsgrade nur die ersten N-Werte berücksichtigt werden, so dass für gₖ(i*T_{A}) gilt:${\text{g}}_{\text{k}} {\text{(i*T}}_{\text{A}} \text{) =} \left\{\begin{matrix}\text{≠0 für 0≤i≤N-1} \\ \text{0 sonst}\end{matrix}\right\}$
c) die bezüglich der Impulsantwort gₖ(i*T_{A}) zu minimierende Gütefunktion F somit folgende Gestalt annimmt:$\text{F=} \text{i=0} \text{n*m-1} {\left[\text{θa} {\text{}}_{\text{k}} \text{(i*T} {\text{}}_{\text{A}} \text{)-} \text{r=0} \text{i} \text{v} {\text{}}_{\text{k}} \text{(r*T} {\text{}}_{\text{A}} \text{)*g} {\text{}}_{\text{k}} \text{((i-r)*T} {\text{}}_{\text{A}} \text{)}\right]}^{\text{2}} \text{+} \text{s=0} \text{N-1} {\left[\text{g} {\text{}}_{\text{k}} \text{(s*T} {\text{}}_{\text{A}} \text{)-g} {\text{}}_{\text{k}} \text{((s-1)*T} {\text{}}_{\text{A}} \text{)}\right]}^{\text{2}}$ und
d) die Sprungantwort gemäss${\text{h}}_{\text{k}} {\text{(i*T}}_{\text{A}} \text{) =} \text{r=0} \text{i} {\text{g}}_{\text{k}} {\text{(r*T}}_{\text{A}} \text{)}$ aus dem numerischen Integral der Impulsantwort hervorgeht.

Die Identifikation von Gleichung (23) ist in Gleichung (26) formuliert. Damit wird gₖ(i*T_{A}) so bestimmt, dass der Modellfehler möglichst klein und die Kurve gₖ(i*T_{A}) möglichst glatt wird. Die in Gleichung (26) formulierte Gütefunktion F dient somit zur Identifikation der Funktion gₖ(i*T_{A}) und weist keinen Bezug zur Gütefunktion Q auf, wobei letztere unverändert erhalten bleibt.

Der Wert des Parameters N liegt typischerweise bei N≃100-150, wobei er jedoch maximal den Wert n*m-1 annehmen kann.

Die Bestimmung der Sprungantwort kann auch über ein Fehlerminimierungsverfahren im Frequenzbereich (z-Bereich) gefunden werden, wobei
a) die Streckenübertragungsfunktion im z-Bereich gemäss Gleichung (28) gegeben ist${\text{G}}_{\text{s}} \text{(z) =} \frac{\text{Θ(z)}}{\text{V(z)}} \text{=} \frac{\text{r=1} \text{N} {\text{b}}_{\text{r}} {\text{*z}}^{\text{(-r)}}}{\text{1+} \text{s=0} \text{N} {\text{a}}_{\text{s}} {\text{*z}}^{\text{(-s)}}} \text{,}$ wobei
   Θ(z) und V(z) die z-Transformierten der zeitdiskreten Funktionen θ(i*T_{A}) bzw. v(i*T_{A}) sind und die Koeffizienten der Übertragungsfunktion aₛ und bᵣ durch Minimierung des quadratischen Modellfehlers bestimmt werden;
b) die Rücktransformierte der z-Übertragungsfunktion Gₛ(z) die Impulsantwort gemäss Gleichung (29) ergibt:${\text{g}}_{\text{k}} {\text{(i*T}}_{\text{A}} {\text{) = Γ}}^{\text{-1}} {\text{[G}}_{\text{s,k}} \text{(z)]}$ und
c) die Sprungantwort hiermit nach Gleichung (27) bestimmt wird.

Dieses Verfahren dient zur Minimierung des Modellfehlers:$\text{F =} \text{i=0} \text{n*m-1} {\text{[θa}}_{\text{k}} {\text{(i*T}}_{\text{A}} {\text{)-θm}}_{\text{k}} {\text{(i*T}}_{\text{A}} {\text{)]}}^{\text{2}} \text{,}$ wobei θmₖ(i*T_{A}) den Modellwert darstellt, so dass${\text{θm}}_{\text{k}} {\text{(i*T}}_{\text{A}} \text{)+} \text{s=1} \text{N} {\text{a}}_{\text{s}} {\text{θm}}_{\text{k}} {\text{((i-s)*T}}_{\text{A}} \text{)} \text{=} \text{r=1} \text{N} {\text{b}}_{\text{r}} {\text{*v}}_{\text{k}} {\text{((i-r)*T}}_{\text{A}} \text{)}$ und N die Modellordnung bezeichnet, welche für das erfindungsgemässe Verfahren typische Werte von$\text{1 ≤ N ≤ 5}$ annehmen kann. Die in Gleichung (28) mit aₛ und bᵣ bezeichneten Grössen sind die Koeffizienten der Differenzengleichung (31). Die z-transformierten Funktionen Gₛ(z), Θ(z) und V(z) in Gleichung (28) sind durch die folgenden Gleichungen (32 - 34) definiert, wobei z die komplexe Frequenz darstellt.$\begin{matrix}\begin{matrix}\begin{matrix}{\text{G}}_{\text{s}} \text{(z) =} \text{i=0} \text{n*m-1} {\text{g}}_{\text{k}} {\text{(i*T}}_{\text{A}} {\text{)*z}}^{\text{-i}}\end{matrix} \\ \begin{matrix}\text{Θ(z) =} \text{i=0} \text{n*m-1} {\text{θ(i*T}}_{\text{A}} {\text{)*z}}^{\text{-i}}\end{matrix} \\ \begin{matrix}\text{V(z) =} \text{i=0} \text{n*m-1} {\text{v(i*T}}_{\text{A}} {\text{)*z}}^{\text{-i}}\end{matrix}\end{matrix}\end{matrix}$

Die Rücktransformation bedeutet das Auffinden einer diskreten Funktion im Zeitbereich, die die entsprechende z-Funktion als z-Transformierte hat. Im erfindungsgemässen Verfahren bedeutet die Rücktransformation der z-Übertragungsfunktion Gₛ(z) somit die Berechnung der Impulsantwort gₖ(i*T_{A}), die gemäss Gleichung (23) definiert ist.

Die Messung des Verlaufes der Strangaustrittstemperatur und der Pressgeschwindigkeit sowie deren Auswertung für jeden Presszyklus k und die darauffolgende vorgängige Berechnung des Pressgeschwindigkeitsverlaufes für den nächsten Zyklus k+1 führt zum erfindungsgemässen Verfahren, welches gegenüber den bekannten Regelverfahren wesentlich weniger störanfällig auf die pyrometrische Messung der Strangaustrittstemperatur ist.

Das vorliegende Verfahren erlaubt somit die Temperaturregelung von Strangpressen zur Herstellung von Strangpressprofilen mit kleinem und/oder wellenlängenabhängigem Emissionsgrad (ε<0,1) und/oder veränderlichen Oberflächencharakteristiken. Bevorzugt wird das Verfahren zur Temperaturregelung von Strangpressen für die Herstellung von hochreflektierenden, metallischen Strangpressprofilen verwendet. Das Verfahren eignet sich damit insbesondere für die Herstellung von Strangpressprofilen aus Aluminium oder Aluminiumlegierungen.

Das erfindungsgemässe Verfahren erlaubt die präzise Steuerung einer Strangpresse und ermöglicht damit die Erreichung eines maximalen Durchsatzes bei gleichzeitig optimaler Qualität der Strangpressprofile und findet weiter überall dort Verwendung, wo die Verarbeitungs- oder Betriebstemperaturen des Messgutes kritisch sind.

## Patentansprüche

1. Verfahren für die Regelung von Strangpressen, wobei die Pressgeschwindigkeit v(t) derart geregelt wird, dass die Strangaustrittstemperatur θa(t) möglichst konstant und gleich einem vorgegebenen Sollwertverlauf θa_{w}(t) ist, und
a) die Temperaturregelung zyklisch erfolgt;
b) der zeitliche Verlauf der Pressgeschwindigkeit v_{K}(t) und der Strangaustrittstemperatur θa_{K}(t) während jedem Zyklus k erfasst wird;
c) die Abhängigkeit der Strangaustrittstemperatur θa_{K}(t) von der Pressgeschwindigkeit v_{K}(t) während des ganzen Zyklus k bestimmt wird;
d) mit Hilfe dieser Abhängigkeit und dem zeitlichen Verlauf von v_{K}(t) der Verlauf der Pressgeschwindigkeit v_{K+1}(t) für den nächsten Zyklus k+1 derart bestimmt wird, dass der Regelfehler${\text{e}}_{\text{k+1}} {\text{(t) = θa}}_{\text{w}} {\text{(t) - θa}}_{\text{k+1}} \text{(t)}$ und der Stellaufwand${\text{dv}}_{\text{k+1}} {\text{(t) = v}}_{\text{k+1}} {\text{(t) - v}}_{\text{k}} \text{(t)}$ möglichst gering werden, wobei der Sollwertverlauf θa_{w}(t) für jeden Zyklus k definiert werden kann;
e) Stellgrössenbeschränkungen v_{min,k} < vₖ(t) ≤ v_{max,k} berücksichtigt werden können;
f) die Pressgeschwindigkeit vₖ₊₁(t) vor Beginn des Presszyklus k+1 berechnet wird;
g) vₖ₊₁(t) während dem Presszyklus k+1 nicht verändert wird;
h) nach Beendigung des Presszyklus k+1 die Verfahrensschritte b) - g) in rekursiver Weise für jeden weiteren Presszyklus wiederholt werden bis der Pressvorgang beendet ist.

2. Verfahren gemäss Anspruch 1, dadurch gekennzeichnet, dass
a) das kontinuierliche Zeitverhalten in diskrete Zeitintervalle T_{A}${\text{t = i*T}}_{\text{A}} \text{, i = 0,1,2...}$ unterteilt wird;
b) finite Zustandsänderungen für die Pressgeschwindigkeit und die Strangaustrittstemperatur verwendet werden;
c) zur Begrenzung des Rechenaufwandes und zur Dämpfung des Regelsystems der Verlauf der Pressgeschwindigkeit nicht zu jedem beliebigen Zeitpunkt veränderbar ist, sondern abschnittweise während einem Zeitintervall j von der Dauer m*T_{A} konstant ist, wobei j=0,1,2,..,n-1,n und m eine natürliche Zahl ist, so dass für jeden Zyklus gilt: i=0,1,2,..,n*m-1;
d) der Pressgeschwindigkeitsverlauf nach Gleichung (4) durch Elementarfunktionen dargestellt wird${\text{v}}_{\text{k}} {\text{(i*T}}_{\text{A}} \text{) =} \text{j=0} \text{n-1} {\text{Δv}}_{\text{k,j}} {\text{* σ((i-j*m)*T}}_{\text{A}} \text{)}$ wobei mit σ(i*T_{A}) die Heaviside oder Einheitssprungfunktion${\text{σ(i*T}}_{\text{A}} \text{) =} \left\{\begin{matrix}\text{1 für i≥0} \\ \text{0 sonst}\end{matrix}\right\}$ und${\text{Δv}}_{\text{k,j}} {\text{= v}}_{\text{k}} {\text{(j*m*T}}_{\text{A}} {\text{) - v}}_{\text{k}} {\text{((j*m-1)*T}}_{\text{A}} \text{)) mit j=0,1,2,..,n-1}$ die Sprunghöhen des Pressgeschwindigkeitsverlaufes für den Zeitpunkt j*m*T_{A} bezeichnen;
e) unter der Voraussetzung von Lineärität und Zeitinvarianz, Annahme, die in der Umgebung der Arbeitstrajektorien zulässig sind, die Strangaustrittstemperatur nach Gleichung (7) dargestellt wird:${\text{θa}}_{\text{k}} {\text{(i*T}}_{\text{A}} \text{) =} \text{j=0} \text{n-1} {\text{Δv}}_{\text{k,j}} {\text{* h}}_{\text{k}} {\text{((i-j*m)*T}}_{\text{A}} \text{)} \text{,}$ wobei h(i*T_{A}) die Reaktion der Strangpresse auf einen Einheitssprung σ(i*T_{A}) ist;
f) durch Invertierung von Gleichung (7) und nach Messung der Verläufe θaₖ(i*T_{A}) und vₖ(i*T_{A}) die Sprungantwort h(i*T_{A}) identifiziert wird${\text{h}}_{\text{k}} {\text{(i*T}}_{\text{A}} \text{) =} \frac{\text{1}}{{\text{Δv}}_{\text{k,0}}} \text{*} \left[{\text{θa}}_{\text{k}} {\text{(i*T}}_{\text{A}} \text{) -} \text{j=0} \text{l} {\text{Δv}}_{\text{k,j}} {\text{*h}}_{\text{k}} {\text{((i-j*m)*T}}_{\text{A}} \text{)}\right]$ für $\text{l*m ≤ i < (l+1)*m}$, wobei wegen der Kausalität des Systems${\text{h}}_{\text{k}} {\text{(i*T}}_{\text{A}} \text{) = 0 für i<0;}$
g) der Verlauf der Pressgeschwindigkeitskurve vₖ₊₁(i*T_{A}) aus dem rekursiven Regelgesetz (10) gebildet wird:${\text{v}}_{\text{k+1}} {\text{(i*T}}_{\text{A}} {\text{) = v}}_{\text{k}} {\text{(i*T}}_{\text{A}} {\text{) + dv}}_{\text{k+1}} {\text{(i*T}}_{\text{A}} \text{)}$ und${\text{a}}_{\text{k+1}} {\text{(i*T}}_{\text{A}} {\text{) = θa}}_{\text{k}} {\text{(i*T}}_{\text{A}} {\text{) + dθa}}_{\text{k+1}} {\text{(i*T}}_{\text{A}} \text{)}$ gilt;
h) durch Minimierung der Gütefunktion Q bezüglich der Stellgrössensprünge Δdv_{k+1,j} der optimale Pressgeschwindigkeitsverlauf gefunden wird, wobei λ eine frei wählbare Gewichtung beschreibt und${\text{e}}_{\text{k}} {\text{(i*T}}_{\text{A}} {\text{) = θa}}_{\text{w}} {\text{(i*T}}_{\text{A}} {\text{) - θa}}_{\text{k}} {\text{(i*T}}_{\text{A}} \text{)}$ der gemessene Regelfehler aus dem gerade vergangenen Zyklus k und${\text{dθa}}_{\text{k+1}} {\text{(i*T}}_{\text{A}} \text{) =} \text{j=0} \text{n} {\text{Δdv}}_{\text{k+1,j}} {\text{*h}}_{\text{k}} {\text{((i-j*m)*T}}_{\text{A}} \text{)}$ die durch Einwirkung von Δdv_{k+1,j} vorausberechnete Änderung des Temperaturverlaufes dθaₖ₊₁(i*T_{A}) ist;
und
i) Stellgrössenbeschränkungen von der Form$\begin{matrix}\begin{matrix}\begin{matrix}\text{r=0} \text{j} {\text{Δv}}_{\text{k,r}} {\text{≤ v}}_{\text{max,j}} \text{j=0,1,2,..,n-1}\end{matrix} \\ \begin{matrix}\text{r=0} \text{j} {\text{Δv}}_{\text{k,r}} {\text{≤ v}}_{\text{min,j}} \text{j=0,1,2,..,n-1}\end{matrix}\end{matrix}\end{matrix}$ berücksichtigt werden können.

3. Verfahren gemäss Anspruch 2, wobei für die Pressgeschwindigkeit keine Stellgrössenbeschränkung gilt, dadurch gekennzeichnet, dass zur Minimierung der Gütefunktion Q das Gradienten-, das konjugierte Gradienten-, das Quasi-Newton-, das Newton-Raphson- oder das Newton-Verfahren verwendet wird.

4. Verfahren gemäss Anspruch 2, wobei für die Pressgeschwindigkeit Stellgrössenbeschränkungen gemäss den Gleichungen (15, 16) gelten, dadurch gekennzeichnet, dass zur Minimierung der Gütefunktion Q das Kuhn-Tucker-Verfahren verwendet wird.

5. Verfahren gemäss Anspruch 2, dadurch gekennzeichnet, dass die quadratische Gütefunktion gemäss Gleichung (12) durch die Betragsgütefunktion$\text{Q = λ*} \text{j=0} \text{n-1} {\text{|Δdv}}_{\text{k+1,j}} \text{|} \text{+} \text{i=0} \text{n*m-1} {\text{|e}}_{\text{k}} {\text{(i*T}}_{\text{A}} {\text{) - dθa}}_{\text{k+1}} {\text{(i*T}}_{\text{A}} \text{)|}$ ersetzt wird.

6. Verfahren gemäss Anspruch 2, dadurch gekennzeichnet, dass die quadratische Gütefunktion gemäss Gleichung (12) durch eine der nachstehend gewichteten Gütefunktionen$\begin{matrix}\begin{matrix}\begin{matrix}\text{Q =} \text{j=0} \text{n-1} {\text{λ}}_{\text{j}} {\text{*(Δdv}}_{\text{k+1,j}} {\text{)}}^{\text{2}} \text{+} \text{i=0} \text{n*m-1} {\text{µ}}_{\text{i}} {\text{*|e}}_{\text{k}} {\text{(i*T}}_{\text{A}} {\text{) - dθa}}_{\text{k+1}} {\text{(i*T}}_{\text{A}} {\text{)|}}^{\text{2}}\end{matrix} \\ \begin{matrix}\text{Q =} \text{j=0} \text{n-1} {\text{λ}}_{\text{j}} {\text{*|Δdv}}_{\text{k+1,j}} \text{|} \text{+} \text{i=0} \text{n*m-1} {\text{µ}}_{\text{i}} {\text{*|e}}_{\text{k}} {\text{(i*T}}_{\text{A}} {\text{) - dθa}}_{\text{k+1}} {\text{(i*T}}_{\text{A}} \text{)|}\end{matrix}\end{matrix}\end{matrix}$ ersetzt wird, wobei λⱼ bzw. µᵢ Gewichtsfaktoren darstellen, die vorgängig für jedes Zeitintervall j definiert werden müssen.

7. Verfahren gemäss Anspruch 2, dadurch gekennzeichnet, dass die direkte Berechnung der Sprungantwort nach Gleichung (8), zur Erreichung besser dämpfender Eigenschaften bei starken Messstörungen, durch ein Fehlerminimierungsverfahren ersetzt wird, wobei
a) eine durch Gleichung (23) definierte Streckenimpulsantwort gₖ (i*T_{A}), d.h. die Reaktion der Strecke auf einen Impuls nach Gleichung (24), eingeführt wird:$\begin{matrix}\begin{matrix}\begin{matrix}{\text{θ}}_{\text{k}} {\text{(i*T}}_{\text{A}} \text{) =} \text{r=0} \text{i} {\text{v}}_{\text{k}} {\text{(r*T}}_{\text{A}} {\text{)*g}}_{\text{k}} {\text{((i-r)*T}}_{\text{A}} \text{)}\end{matrix} \\ \begin{matrix}{\text{δ(i*T}}_{\text{A}} \text{) =} \left\{\begin{matrix}\text{1 für i=0} \\ \text{0 sonst}\end{matrix}\right\}\end{matrix}\end{matrix}\end{matrix}$
b) bei der Identifikation zur Begrenzung der Freiheitsgrade nur die ersten N-Werte berücksichtigt werden, so dass für gₖ(i*T_{A}) gilt:${\text{g}}_{\text{k}} {\text{(i*T}}_{\text{A}} \text{) =} \left\{\begin{matrix}\text{≠0 für 0≤i≤N-1} \\ \text{0 sonst}\end{matrix}\right\}$
c) die bezüglich der Impulsantwort gₖ(i*T_{A}) zu minimierende Gütefunktion F somit folgende Gestalt annimmt:$\text{F=} \text{i=0} \text{n*m-1} {\left[\text{θa} {\text{}}_{\text{k}} \text{(i*T} {\text{}}_{\text{A}} \text{)-} \text{r=0} \text{i} \text{v} {\text{}}_{\text{k}} \text{(r*T} {\text{}}_{\text{A}} \text{)*g} {\text{}}_{\text{k}} \text{((i-r)*T} {\text{}}_{\text{A}} \text{)}\right]}^{\text{2}} \text{+} \text{s=0} \text{N-1} {\left[\text{g} {\text{}}_{\text{k}} \text{(s*T} {\text{}}_{\text{A}} \text{)-g} {\text{}}_{\text{k}} \text{((s-1)*T} {\text{}}_{\text{A}} \text{)}\right]}^{\text{2}}$ und
d) die Sprungantwort gemäss${\text{h}}_{\text{k}} {\text{(i*T}}_{\text{A}} \text{) =} \text{r=0} \text{i} {\text{g}}_{\text{k}} {\text{(r*T}}_{\text{A}} \text{)}$ aus dem numerischen Integral der Impulsantwort hervorgeht.

8. Verfahren gemäss Anspruch 7, dadurch gekennzeichnet, dass die Bestimmung der Sprungantwort über ein Fehlerminimierungsverfahren im Frequenzbereich (z-Bereich) gefunden wird, wobei
a) die Streckenübertragungsfunktion im z-Bereich gemäss Gleichung (28) gegeben ist${\text{G}}_{\text{s}} \text{(z) =} \frac{\text{Θ(z)}}{\text{V(z)}} \text{=} \frac{\text{r=1} \text{N} {\text{b}}_{\text{r}} {\text{*z}}^{\text{(-r)}}}{\text{1+} \text{s=0} \text{N} {\text{a}}_{\text{s}} {\text{*z}}^{\text{(-s)}}} \text{,}$ wobei
Θ(z) und V(z) die z-Transformierten der zeitdiskreten Funktionen θ(i*T_{A}) bzw. v(i*T_{A}) sind und die Koeffizienten der Übertragungsfunktion aₛ und bᵣ durch Minimierung des quadratischen Modellfehlers bestimmt werden;
b) die Rücktransformierte der z-Übertragungsfunktion Gₛ(z) die Impulsantwort gemäss Gleichung (29) ergibt:${\text{g}}_{\text{k}} {\text{(i*T}}_{\text{A}} {\text{) = Γ}}^{\text{-1}} {\text{[G}}_{\text{s,k}} \text{(z)]}$ und
c) die Sprungantwort hiermit nach Gleichung (27) bestimmt wird.

9. Verwendung des Verfahrens nach den Ansprüchen 1 bis 8 zur Herstellung von Strangpressprofilen, bevorzugt für Strangpressprofile mit kleinem und/oder wellenlängenabhängigem Emissionsgrad (ε<0,1) und/oder veränderlichen Oberflächencharakteristiken und insbesondere zur Herstellung von Strangpressprofilen aus Aluminium oder Aluminiumlegierungen.

## Claims

1. Process for the control of extruders, wherein the extrusion rate v(t) is controlled such that the extrusion outlet temperature θa(t) is as constant as possible and equal to a pre-given set point course θa_{w}(t), and
a) the temperature is controlled cyclically;
b) the temporal course of the extrusion rate v_{K}(t) and the extrusion outlet temperature θa_{K}(t) during each cycle k is recorded;
c) the variation of the extrusion outlet temperature θa_{K}(t) with the extrusion rate v_{K}(t) during the whole cycle k is determined;
d) with the aid of this variation and the temporal course of v_{K}(t), the course of the extrusion rate v_{K+1}(t) for the next cycle k+1 is determined such that the control error${\text{e}}_{\text{k+1}} {\text{(t) = θa}}_{\text{w}} {\text{(t) - θa}}_{\text{k+1}} \text{(t)}$ and the adjusting effort${\text{dv}}_{\text{k+1}} {\text{(t) = v}}_{\text{k+1}} {\text{(t) - v}}_{\text{k}} \text{(t)}$ become as low as possible, wherein the set point course θa_{w}(t) for each cycle k may be defined;
e) actuating variable limitations v_{min,k} < vₖ(t) ≤ v_{max,k} may be taken into account;
f) the extrusion rate vₖ₊₁(t) before the start of the extrusion cycle k+1 is calculated;
g) vₖ₊₁(t) during the extrusion cycle k+1 is not changed;
h) after completing the extrusion cycle k+1, the process steps b) - g) are repeated in recursive manner for each further extrusion cycle until the extrusion process is completed.

2. Process according to claim 1, characterised in that
a) the continuous time response is divided into discrete time intervals T_{A}${\text{t = i*T}}_{\text{A}} \text{, i = 0,1,2... ;}$
b) finite status changes for the extrusion rate and the extrusion outlet temperature are used;
c) to limit the calculating complexity and to attenuate the control system, the course of the extrusion rate cannot be changed at just any point in time, but is constant in sections during a time interval j of the period m*T_{A}, wherein j=0,1,2,..,n-1,n and m is a natural number, so that the following applies for each cycle: i=0,1,2,..,n*m-1;
d) the extrusion rate course according to equation (4) is represented by elementary functions${\text{v}}_{\text{k}} {\text{(i*T}}_{\text{A}} \text{) =} \text{j=0} \text{n-1} {\text{Δv}}_{\text{k,j}} {\text{* σ((i-j*m)*T}}_{\text{A}} \text{)}$ wherein σ(i*T_{A}) designates the Heaviside or unit step function${\text{σ(i*T}}_{\text{A}} \text{) =} \left\{\begin{matrix}\text{1 for i≥0} \\ \text{0 otherwise}\end{matrix}\right\}$ and${\text{Δv}}_{\text{k,j}} {\text{= v}}_{\text{k}} {\text{(j*m*T}}_{\text{A}} {\text{) - v}}_{\text{k}} {\text{((j*m-1)*T}}_{\text{A}} \text{))where j=0,1,2,..,n-1}$ the step heights of the extrusion rate course for the point in time j*m*T_{A};
e) under the prerequisite of linearity and time invariance, assumptions which are admissible in the environment of working trajectories, the extrusion outlet temperature is represented according to equation (7):${\text{θa}}_{\text{k}} {\text{(i*T}}_{\text{A}} \text{) =} \text{j=0} \text{n-1} {\text{Δv}}_{\text{k,j}} {\text{* h}}_{\text{k}} {\text{((i-j*m)*T}}_{\text{A}} \text{)} \text{,}$ wherein h(i*T_{A}) is the reaction of the extruder to a unit step σ(i*T_{A});
f) by inverting equation (7) and after measuring the courses θaₖ(i*T_{A}) and vₖ(i*T_{A}), the step response h(i*T_{A}) is identified${\text{h}}_{\text{k}} {\text{(i*T}}_{\text{A}} \text{) =} \frac{\text{1}}{{\text{Δv}}_{\text{k,0}}} \text{*} \left[{\text{θa}}_{\text{k}} {\text{(i*T}}_{\text{A}} \text{) -} \text{j=0} \text{l} {\text{Δv}}_{\text{k,j}} {\text{*h}}_{\text{k}} {\text{((i-j*m)*T}}_{\text{A}} \text{)}\right]$ for $\text{l*m ≤ i < (l + 1)*m}$, wherein because of the causality of the system${\text{h}}_{\text{k}} {\text{(i*T}}_{\text{A}} \text{) = 0 for i<0;}$
g) the course of the extrusion rate curve vₖ₊₁(i*T_{A}) is formed from the recursive control rule (10):${\text{v}}_{\text{k+1}} {\text{(i*T}}_{\text{A}} {\text{) = v}}_{\text{k}} {\text{(i*T}}_{\text{A}} {\text{) + dv}}_{\text{k+1}} {\text{(i*T}}_{\text{A}} \text{)}$ and${\text{a}}_{\text{k+1}} {\text{(i*T}}_{\text{A}} {\text{) = θa}}_{\text{k}} {\text{(i*T}}_{\text{A}} {\text{) + dθa}}_{\text{k+1}} {\text{(i*T}}_{\text{A}} \text{)}$ applies;
h) by minimising the performance function Q with reference to the actuating variable steps Δdv_{k+1,j} the optimum extrusion rate course is found, wherein λ describes a freely selectable weighting and${\text{e}}_{\text{k}} {\text{(i*T}}_{\text{A}} {\text{) = θa}}_{\text{w}} {\text{(i*T}}_{\text{A}} {\text{) - θa}}_{\text{k}} {\text{(i*T}}_{\text{A}} \text{)}$ the measured control error from the cycle k just gone and${\text{dθa}}_{\text{k+1}} {\text{(i*T}}_{\text{A}} \text{) =} \text{j=0} \text{n} {\text{Δdv}}_{\text{k+1,j}} {\text{*h}}_{\text{k}} {\text{((i-j*m)*T}}_{\text{A}} \text{)}$ is the change in temperature course dθaₖ₊₁(i*T_{A}) calculated beforehand by action of Δdv_{k+1,j};
and
i) actuating variable limitations of the form$\begin{matrix}\begin{matrix}\begin{matrix}\text{r=0} \text{j} {\text{Δv}}_{\text{k,r}} {\text{≤ v}}_{\text{max,j}} \text{j=0,1,2,..,n-1}\end{matrix} \\ \begin{matrix}\text{r=0} \text{j} {\text{Δv}}_{\text{k,r}} {\text{≤ v}}_{\text{min,j}} \text{j=0,1,2,..,n-1}\end{matrix}\end{matrix}\end{matrix}$ may be taken into account.

3. Process according to claim 2, wherein no actuating variable limitation applies for the extrusion rate, characterised in that to minimise the performance function Q, the gradient, the conjugated gradient, the quasi-Newton, the Newton-Raphson or the Newton process is used.

4. Process according to claim 2, wherein actuating variable limitations according to the equations (15, 16) apply for the extrusion rate, characterised in that to minimise the performance function Q, the Kuhn-Tucker process is used.

5. Process according to claim 2, characterised in that the quadratic performance function according to equation (12) is replaced by the rate performance function$\text{Q = λ*} \text{j=0} \text{n-1} {\text{|Δdv}}_{\text{k+1,j}} \text{|} \text{+} \text{i=0} \text{n*m-1} {\text{|e}}_{\text{k}} {\text{(i*T}}_{\text{A}} {\text{) - dθa}}_{\text{k+1}} {\text{(i*T}}_{\text{A}} \text{)|}$

6. Process according to claim 2, characterised in that the quadratic performance function according to equation (12) is replaced by one of the weighted performance functions below$\begin{matrix}\begin{matrix}\begin{matrix}\text{Q =} \text{j=0} \text{n-1} {\text{λ}}_{\text{j}} {\text{*(Δdv}}_{\text{k+1,j}} {\text{)}}^{\text{2}} \text{+} \text{i=0} \text{n*m-1} {\text{µ}}_{\text{i}} {\text{*|e}}_{\text{k}} {\text{(i*T}}_{\text{A}} {\text{) - dθa}}_{\text{k+1}} {\text{(i*T}}_{\text{A}} {\text{)|}}^{\text{2}}\end{matrix} \\ \begin{matrix}\text{Q =} \text{j=0} \text{n-1} {\text{λ}}_{\text{j}} {\text{*|Δdv}}_{\text{k+1,j}} \text{|} \text{+} \text{i=0} \text{n*m-1} {\text{µ}}_{\text{i}} {\text{*|e}}_{\text{k}} {\text{(i*T}}_{\text{A}} {\text{) - dθa}}_{\text{k+1}} {\text{(i*T}}_{\text{A}} \text{)|}\end{matrix}\end{matrix}\end{matrix}$ wherein λⱼ or µᵢ represent weight factors which have to be defined beforehand for each time interval j.

7. Process according to claim 2, characterised in that the direct calculation of the step response according to equation (8) is replaced by an error minimising process to achieve better attenuating properties for severe measuring interferences, wherein
a) a path pulse response gₖ(i*T_{A}) defined by equation (23), that is the reaction of the path to a pulse according to equation (24), is introduced:$\begin{matrix}\begin{matrix}\begin{matrix}{\text{θ}}_{\text{k}} {\text{(i*T}}_{\text{A}} \text{) =} \text{r=0} \text{i} {\text{v}}_{\text{k}} {\text{(r*T}}_{\text{A}} {\text{)*g}}_{\text{k}} {\text{((i-r)*T}}_{\text{A}} \text{)}\end{matrix} \\ \begin{matrix}{\text{δ(i*T}}_{\text{A}} \text{) =} \left\{\begin{matrix}\text{1 for i=0} \\ \text{0 otherwise}\end{matrix}\right\}\end{matrix}\end{matrix}\end{matrix}$
b) during identification only the first N values are taken into account to limit the degrees of freedom, so that the following applies for gₖ(i*T_{A}):${\text{g}}_{\text{k}} {\text{(i*T}}_{\text{A}} \text{) =} \left\{\begin{matrix}\text{≠0 for 0≤i≤N-1} \\ \text{0 otherwise}\end{matrix}\right\}$
c) the performance function F to be minimised with respect to the pulse response gₖ(i*T_{A}) thus assumes the following form:$\text{F=} \text{i=0} \text{n*m-1} {\left[\text{θa} {\text{}}_{\text{k}} \text{(i*T} {\text{}}_{\text{A}} \text{)-} \text{r=0} \text{i} \text{v} {\text{}}_{\text{k}} \text{(r*T} {\text{}}_{\text{A}} \text{)*g} {\text{}}_{\text{k}} \text{((i-r)*T} {\text{}}_{\text{A}} \text{)}\right]}^{\text{2}} \text{+} \text{s=0} \text{N-1} {\left[\text{g} {\text{}}_{\text{k}} \text{(s*T} {\text{}}_{\text{A}} \text{)-g} {\text{}}_{\text{k}} \text{((s-1)*T} {\text{}}_{\text{A}} \text{)}\right]}^{\text{2}}$ and
d) the step response according to${\text{h}}_{\text{k}} {\text{(i*T}}_{\text{A}} \text{) =} \text{r=0} \text{i} {\text{g}}_{\text{k}} {\text{(r*T}}_{\text{A}} \text{)}$ can be seen from the numerical integral of the pulse response.

8. Process according to claim 7, characterised in that the determination of the step response is found via an error minimising process in the frequency range (z range), wherein
a) the path transfer function in the z range is given according to equation (28)${\text{G}}_{\text{s}} \text{(z) =} \frac{\text{Θ(z)}}{\text{V(z)}} \text{=} \frac{\text{r=1} \text{N} {\text{b}}_{\text{r}} {\text{*z}}^{\text{(-r)}}}{\text{1+} \text{s=0} \text{N} {\text{a}}_{\text{s}} {\text{*z}}^{\text{(-s)}}} \text{,}$ wherein θ(z) and V(z) are the z transforms of the time-discrete functions θ(i*T_{A}) or v(i*T_{A}), and the coefficients of transfer function aₛ and bᵣ are determined by minimising the quadratic model error;
b) the inverse transform of the z transfer function Gₛ(z) produces the pulse response according to equation (29):${\text{g}}_{\text{k}} {\text{(i*T}}_{\text{A}} {\text{) = Γ}}^{\text{-1}} {\text{[G}}_{\text{s,k}} \text{(z)]}$ and
c) the step response is thus determined according to equation (27).

9. Use of the process according to claims 1 to 8 to produce extruded profiles, preferably for extruded profiles having small and/or wavelength-dependent emittance (ε<0,1) and/or changeable surface characteristics and particularly for producing extruded profiles made from aluminium or aluminium alloys.

## Revendications

1. Procédé pour la régulation d'extrudeuses, dans lequel la vitesse de pressage v(t) est réglée de telle sorte que la température de sortie d'extrusion θa(t) est la plus constante possible et égale à une courbe de valeur de consigne prédéterminée θa_{w}(t), et dans lequel :
a) le réglage de température s'effectue de façon cyclique ;
b) la courbe dans le temps de la vitesse de pressage v_{K}(t) et de la température de sortie d'extrusion θa_{K}(t) est détectée pendant chaque cycle k ;
c) la dépendance de la température de sortie d'extrusion θa_{K}(t) par rapport à la vitesse de pressage v_{K}(t) est déterminée pendant tout le cycle k ;
d) à l'aide de cette dépendance et de la courbe dans le temps de v_{K}(t), la courbe de la vitesse de pressage vₖ₊₁(t) pour le cycle suivant k+1 est déterminée de telle sorte que l'erreur de réglage${\text{e}}_{\text{k+1}} {\text{(t) = θa}}_{\text{w}} {\text{(t) - θa}}_{\text{k+1}} \text{(t)}$ et le travail de réglage${\text{dv}}_{\text{k+1}} {\text{(t) = v}}_{\text{k+1}} {\text{(t) - v}}_{\text{k}} \text{(t)}$ deviennent les plus faibles possible, la courbe de la valeur de consigne θa_{w}(t) pouvant être définie pour chaque cycle k ;
e) des restrictions de grandeur de réglage v_{min,k} < vₖ (t) ≤ v_{max,k} peuvent être prises en considération ;
f) la vitesse de pressage vₖ₊₁(t) est calculée avant le début du cycle de pressage k+1 ;
g) vₖ₊₁(t) n'est pas modifiée pendant le cycle de pressage k+1 ;
h) après achèvement du cycle de pressage k+1, les étapes de traitement b) à g) sont répétées de façon récursive pour chaque autre cycle de pressage, jusqu'à ce que l'opération de pressage soit terminée.

2. Procédé selon la revendication 1, caractérisé en ce que :
a) le comportement continu dans le temps est subdivisé en intervalles de temps discrets T_{A} :${\text{t = i*T}}_{\text{A}} \text{, i = 0, 1, 2, ...}$
b) on utilise des modifications d'état finies pour la vitesse de pressage et la température de sortie d'extrusion ;
c) pour limiter le travail de calcul et pour amortir le système de réglage, la courbe de la vitesse de pressage n'est pas variable à n'importe quel instant, mais elle est constante par section pendant un intervalle de temps j de la durée m*T_{A}, j = 0, 1, 2, ..., n-1, n et m étant des chiffres naturels, de sorte que pour chaque cycle s'applique : i = 0, 1, 2, ..., n*m-1 ;
d) la courbe de la vitesse de pressage est représentée selon l'équation (4) par des fonctions élémentaires :${\text{v}}_{\text{k}} {\text{(i*T}}_{\text{A}} \text{) =} \text{j=0} \text{n-1} {\text{Δv}}_{\text{k,j}} {\text{*σ((i-j*m)*T}}_{\text{A}} \text{)}$ dans laquelle σ(i*T_{A}) désigne la fonction de Heaviside ou la fonction de saut uniforme :${\text{σ(i*T}}_{\text{A}} \text{) =} \left\{\begin{matrix}\text{1 pour i ≥ 0} \\ \text{sinon 0}\end{matrix}\right\}$ et :${\text{Δv}}_{\text{k,j}} {\text{= v}}_{\text{k}} {\text{(j*m*T}}_{\text{A}} {\text{) - v}}_{\text{k}} {\text{((j*m - 1)*T}}_{\text{A}} \text{)), j = 0, 1, 2, ..., n - 1}$ qui désigne les ampleurs de saut de la courbe de la vitesse de pressage pour l'instant j*m*T_{A} ;
e) supposant la linéarité et l'invariance temporelle, et des suppositions qui sont admissibles dans l'environnement des trajectoires de travail, la température de sortie d'extrusion est représentée selon l'équation (7) :${\text{θa}}_{\text{k}} {\text{(i*T}}_{\text{A}} \text{) =} \text{j=0} \text{n-1} {\text{Δv}}_{\text{k,j}} {\text{* h}}_{\text{k}} {\text{((i - j*m)*T}}_{\text{A}} \text{)}$ h(i*T_{A}) étant la réaction de l'extrudeuse à un saut uniforme σ(i*T_{A}) ;
f) par inversion de l'équation (7) et après avoir mesuré les courbes θaₖ(i*T_{A}) et vₖ(i*T_{A}), la réponse de saut h(i*T_{A}) est identifiée par :${\text{h}}_{\text{k}} {\text{(i*T}}_{\text{A}} \text{) =} \frac{\text{1}}{{\text{Δv}}_{\text{k,0}}} \text{*} \left[{\text{θa}}_{\text{k}} {\text{(i*T}}_{\text{A}} \text{) -} \text{j=0} \text{l} {\text{Δv}}_{\text{k,j}} {\text{*h}}_{\text{k}} {\text{((i-j*m)*T}}_{\text{A}} \text{)}\right]$ pour $\text{l*m ≤ i < (l + 1)*m}$, et en raison de la causalité du système :${\text{h}}_{\text{k}} {\text{(i*T}}_{\text{A}} \text{) = 0 pour i < 0 ;}$
g) la courbe de la vitesse de pressage vₖ₊₁ (i*T_{A}) est formée à partir de la loi de réglage récursive (10) :${\text{v}}_{\text{k+1}} {\text{(i*T}}_{\text{A}} {\text{) = v}}_{\text{k}} {\text{(i*T}}_{\text{A}} {\text{) + dv}}_{\text{k+1}} {\text{(i*T}}_{\text{A}} \text{)}$ et s'applique :${\text{a}}_{\text{k+1}} {\text{(i*T}}_{\text{A}} {\text{) = θa}}_{\text{k}} {\text{(i*T}}_{\text{A}} {\text{) + d θa}}_{\text{k+1}} {\text{(i*T}}_{\text{A}} \text{)}$
h) en minimisant la fonction de qualité Q par rapport aux sauts de grandeur de réglage Δdv_{k + 1, j} , on trouve la courbe optimale de la vitesse de pressage,
avec λ décrivant une pondération librement choisie, et${\text{e}}_{\text{k}} {\text{(i*T}}_{\text{A}} {\text{) = θa}}_{\text{w}} {\text{(i*T}}_{\text{A}} {\text{) - θa}}_{\text{k}} {\text{(i*T}}_{\text{A}} \text{)}$ est l'erreur de réglage mesurée résultant du cycle k qui vient de passer et:${\text{dθa}}_{\text{k + 1}} {\text{(i*T}}_{\text{A}} \text{) =} \text{j=0} \text{n} {\text{Δdv}}_{\text{k + 1,j}} {\text{* h}}_{\text{k}} {\text{((i - j*m)*T}}_{\text{A}} \text{)}$ est la modification de la courbe de température dθa_{k + 1} (i*T_{A}) qui est calculée préalablement par l'influence de Δdv_{k + 1,j},
et
i) on peut prendre en considération des restrictions des grandeurs de réglage sous la forme de$\begin{matrix}\begin{matrix}\begin{matrix}\text{r=0} \text{j} {\text{Δv}}_{\text{k,r}} {\text{≤ v}}_{\text{max,j}} \text{j = 0, 1, 2, ..., n - 1}\end{matrix} \\ \begin{matrix}\text{r=0} \text{j} {\text{Δv}}_{\text{k,r}} {\text{≤ v}}_{\text{min,j}} \text{j = 0, 1, 2, ..., n - 1}\end{matrix}\end{matrix}\end{matrix}$

3. Procédé selon la revendication 2, dans lequel aucune restriction de grandeur de réglage ne s'applique à la vitesse de pressage, caractérisé en ce que pour minimiser la fonction de qualité Q, on applique le procédé de gradient, de gradient conjugué, de quasi-Newton, de Newton-Raphson ou de Newton.

4. Procédé selon la revendication 2, dans lequel on applique des restrictions de grandeur de réglage selon les équations (15, 16) pour la vitesse de pressage, caractérisé en ce que pour minimiser la fonction de qualité Q, on applique le procédé Kuhn-Tucker.

5. Procédé selon la revendication 2, caractérisé en ce que la fonction de qualité quadratique selon l'équation (12) est remplacée par la fonction de qualité de somme :$\text{Q = λ*} \text{j=0} \text{n-1} {\text{|Δdv}}_{\text{k+1,j}} \text{|} \text{+} \text{i=0} \text{n*m-1} {\text{|e}}_{\text{k}} {\text{(i*T}}_{\text{A}} {\text{) - dθa}}_{\text{k+1}} {\text{(i*T}}_{\text{A}} \text{)|}$

6. Procédé selon la revendication 2, caractérisé en ce que la fonction de qualité quadratique selon l'équation (12) est remplacée par l'une des fonctions de qualité pondérées suivantes :$\begin{matrix}\begin{matrix}\begin{matrix}\text{Q =} \text{j=0} \text{n-1} {\text{λ}}_{\text{j}} {\text{*(Δdv}}_{\text{k+1,j}} {\text{)}}^{\text{2}} \text{+} \text{i=0} \text{n*m-1} {\text{µ}}_{\text{i}} {\text{*|e}}_{\text{k}} {\text{(i*T}}_{\text{A}} {\text{) - dθa}}_{\text{k+1}} {\text{(i*T}}_{\text{A}} {\text{)|}}^{\text{2}}\end{matrix} \\ \begin{matrix}\text{Q =} \text{j=0} \text{n-1} {\text{λ}}_{\text{j}} {\text{*|Δdv}}_{\text{k+1,j}} \text{|} \text{+} \text{i=0} \text{n*m-1} {\text{µ}}_{\text{i}} {\text{*|e}}_{\text{k}} {\text{(i*T}}_{\text{A}} {\text{) - dθa}}_{\text{k+1}} {\text{(i*T}}_{\text{A}} \text{)|}\end{matrix}\end{matrix}\end{matrix}$ λ ⱼ ou µᵢ signifiant des facteurs de pondération que l'on doit définir préalablement pour chaque intervalle de temps j.

7. Procédé selon la revendication 2, caractérisé en ce que, pour atteindre de meilleures propriétés d'amortissement dans le cas de fortes perturbations de mesure, le calcul direct de la réponse de saut selon l'équation (8) peut être remplacé par un procédé de minimisation d'erreur, dans lequel :
a) on applique une réponse d'impulsion de circuit gₖ (i*T_{A}) définie par l'équation (23), c'est-à-dire la réaction du circuit à une impulsion selon l'équation (24) :$\begin{matrix}\begin{matrix}\begin{matrix}{\text{θa}}_{\text{k}} {\text{(i*T}}_{\text{A}} \text{) =} \text{r=0} \text{i} {\text{v}}_{\text{k}} {\text{(r*T}}_{\text{A}} {\text{) * g}}_{\text{k}} {\text{((i - r)*T}}_{\text{A}} \text{)}\end{matrix} \\ \begin{matrix}{\text{δ(i*T}}_{\text{A}} \text{) =} \left\{\begin{matrix}\text{1 pour i=0} \\ \text{sinon 0}\end{matrix}\right\}\end{matrix}\end{matrix}\end{matrix}$
b) lors de l'identification pour limiter les degrés de liberté, on prend en considération seulement les premières valeurs de N, de sorte que pour gₖ(i* T_{A}) s'applique :${\text{g}}_{\text{k}} {\text{(i*T}}_{\text{A}} \text{) =} \left\{\begin{matrix}\text{≠ 0 pour 0 ≤ i ≤ N-1} \\ \text{sinon 0}\end{matrix}\right\}$
c) la fonction de qualité F à minimiser par rapport à la réponse d'impulsion gₖ(i*T_{A}) prend donc la forme suivante :$\text{F=} \text{i=0} \text{N*m-1} {\left[\text{θa} {\text{}}_{\text{k}} \text{(i*T} {\text{}}_{\text{A}} \text{)-} \text{r=0} \text{i} \text{v} {\text{}}_{\text{k}} \text{(r*T} {\text{}}_{\text{A}} \text{)*g} {\text{}}_{\text{k}} \text{((i-r)*T} {\text{}}_{\text{A}} \text{)}\right]}^{\text{2}} \text{+} \text{s=0} \text{N-1} {\left[\text{g} {\text{}}_{\text{k}} \text{(s*T} {\text{}}_{\text{A}} \text{)-g} {\text{}}_{\text{k}} \text{((s-1)*T} {\text{}}_{\text{A}} \text{)}\right]}^{\text{2}}$ et
d) la réponse de saut selon :${\text{h}}_{\text{k}} {\text{(i*T}}_{\text{A}} \text{) =} \text{r=0} \text{i} {\text{g}}_{\text{k}} {\text{(r*T}}_{\text{A}} \text{)}$ résulte de l'intégrale numérique de la réponse d'impulsion.

8. Procédé selon la revendication 7, caractérisé en ce que l'on trouve la détermination de la réponse de saut par l'intermédiaire d'un procédé de minimisation d'erreur dans la plage de fréquence (plage z), dans laquelle:
a) la fonction de transfert du circuit est donnée dans la plage z selon l'équation (28) :${\text{G}}_{\text{s}} \text{(z) =} \frac{\text{Θ(z)}}{\text{V(z)}} \text{=} \frac{\text{r=1} \text{N} {\text{b}}_{\text{r}} {\text{*z}}^{\text{(-r)}}}{\text{1+} \text{s=0} \text{N} {\text{a}}_{\text{s}} {\text{*z}}^{\text{(-s)}}} \text{,}$ dans laquelle θ(z) et V(z) sont les transformées z des fonctions discrètes dans le temps θ(i*T_{A}) ou v(i*T_{A}), et les coefficients de la fonction de transfert aₛ et bᵣ sont déterminés par la minimisation de l'erreur de modélisation quadratique ;
b) la retransformée de la fonction de transfert z Gₛ(z) donne la réponse d'impulsion selon l'équation (29) :${\text{g}}_{\text{k}} {\text{(i*T}}_{\text{A}} {\text{) = Γ}}^{\text{-1}} {\text{[G}}_{\text{s,k}} \text{(z)]}$ et
c) la réponse de saut est ainsi déterminée selon l'équation (27).

9. Application du procédé selon l'une quelconque des revendications 1 à 8 pour produire des profilés extrudés; de préférence des profilés extrudés présentant un degré d'émission faible et/ou dépendant de la longueur d'onde (ε < 0,1) et/ou des caractéristiques superficielles variables, et en particulier pour produire des profilés extrudés en aluminium ou en alliages d'aluminium.
